# EUROPÄISCHE PATENTSCHRIFT

(11) **EP 2 165 058 B1**
(45) Veröffentlichungstag und Bekanntmachung des Hinweises auf die Patenterteilung: **23.12.2015**
(21) Anmeldenummer: 08734348.9
(22) Anmeldetag: 22.02.2008
(51) Int. Cl.: F02B 69/06

(54) **BRENNKRAFTMOTOR**
INTERNAL COMBUSTION ENGINE
MOTEUR À COMBUSTION INTERNE

(30) Priorität: 22.02.2007 EP 07003689
(43) Veröffentlichungstag der Anmeldung: 24.03.2010
(73) Patentinhaber: SENECA international AG, L-1140 Luxemburg (LU)
(72) Erfinder: KATHMANN, Peter-Bernhard, L-1630 Luxembourg (LU)
(74) Vertreter: Bernhardt, Reinhold
(86) Internationale Anmeldenummer: PCT/DE2008/000374
(87) Internationale Veröffentlichungsnummer: WO 2008/101495

(56) Entgegenhaltungen:
- EP-A- 0 376 909
- DE-A1- 3 129 609
- US-A- 4 503 816

## Beschreibung

Die Erfindung betrifft einen Brennkraftmotor mit einem ersten zum Betrieb mit Brennstoffzufuhr und einem zweiten zum Betrieb ohne eigene Brennstoffzufuhr vorgesehenen Zylinder und einer zwischen den Zylindern gebildeten Überströmverbindung mit einem Absperrglied, dass sich während des Arbeitstaktes des ersten Zylinders in einer Offenstellung halten lässt, wobei sich die Kolben in den beiden Zylindern in Bezug auf den oberen und unteren Totpunkt im wesentlichen synchron zusammen in gleicher Richtung bewegen, das Totvolumen des zweiten Zylinders kleiner als das des ersten ist und der zweite Zylinder ein zum Öffnen während der Kompressionsphase des ersten Zylinders vorgesehenes Auslassventil umfasst.

Ein Brennkraftmotor solcher Art geht aus der US 4 503 816 hervor, Der zweite Zylinder, in den beim Arbeitstakt des ersten Zylinders Verbrennungsgas aus dem ersten Zylinder überströmt, vergrößert das Expansionsvolumen, so dass die im Verbrennungsgas enthaltene Energie vollständiger als bei Ausdehnung des Verbrennungsgases nur innerhalb des ersten Zylinders in mechanische Arbeit umgesetzt werden kann. Das Auslassventil des zweiten Zylinders bleibt bei jedem Kolbenhub geöffnet bis der Kolben dieses Zylinders seinen oberen Totpunkt erreicht hat. Das in dieser Stellung verbliebene Totvolumen ist außerordentlich gering. Bei Öffnung der Überströmverbindung ist das Totvolumen drucklos bzw. es herrscht dort nur Luftdruck.

Die EP 0 376 909 A1 beschreibt eine Brennkraftmaschine, in welcher sich die Kolben der beiden Zylinder stets in entgegengesetzten Richtungen bewegen. Erreicht der Kolben des ersten Zylinders nach einer Verbrennungs- und Expansionsphase den unteren Totpunkt so wird die Überströmverbindung zu dem zweiten, ohne eigene Brennstoffzufuhr arbeitenden Zylinder geöffnet, in welchem sich der Kolben zu diesem Zeitpunkt am oberen Totpunkt befindet. Die noch unter Druck stehenden Verbrennungsgase des ersten Zylinders dehnen sich nun im zweiten Zylinder unter zusätzlicher Arbeitsleistung noch weiter aus.

Der Erfindung liegt die Aufgabe zugrunde, einen neuen Motor der eingangs erwähnten Art mit gegenüber diesem Stand der Technik weiter verbessertem Brennstoffnutzungsgrad zu schaffen.

Der diese Aufgabe lösende Brennkraftmotor nach der Erfindung ist dadurch gekennzeichnet, dass das Auslassventil des zweiten Zylinders schließt, bevor der Kolben des zweiten Zylinders seinen oberen Totpunkt erreicht, so dass sich im zweiten Zylinder ein beim Öffnen des Absperrgliedes vorhandener Kompressionsdruck einstellt.

Durch die erfindungsgemäße Erzeugung von Kompressionsdruck auch im zweiten Zylinder lässt sich ein zu frühzeitiger, den Entzündungs- und Verbrennungsvorgang störender Abfluss von brennstoffhaltigem Gas aus dem ersten in den zweiten Zylinder unmittelbar nach Öffnung der Überströmverbindung vermeiden. Zum Überströmen kommt es erst nach weitgehender Entzündung des Gases im ersten Zylinder. So läuft die Verbrennung kontrolliert unter hocheffizienter Nutzung des Brennstoffs ab.

Vorzugsweise gibt das Sperrglied die Überströmverbindung dann frei, wenn die Kompressionsdrücke in den beiden Zylindern genau gleich sind.

In einer besonders bevorzugten Ausführungsform der Erfindung weist der zweite Zylinder auch ein Einlassventil auf, durch das während der Kompressionsphase des ersten Zylinders bei geöffnetem Auslassventil des zweiten Zylinders Frischluft in den zweiten Zylinder eindrückbar ist. Vorteilhaft spült diese Frischluft Verbrennungsgase des vorangehenden Arbeitstakts aus dem zweiten Zylinder aus und sorgt dann für eine Nachverbrennung des in den zweiten Zylinder übergeströmten Gases und so für eine noch weitergehende Ausnutzung des Brennstoffs.

Für den ersten Zylinder kommen sowohl Viertakt- als auch Zweitaktbetrieb in Betracht.

Vorzugsweise ist ein dritter, dem ersten Zylinder entsprechender Zylinder vorgesehen, der gegenüber dem ersten Zylinder um 360° versetzt arbeitet. Der erste und der dritte Zylinder können dann im Viertaktverfahren betrieben werden, wobei der zweite Zylinder in jedem zweiten Takt bei jeder Abwärtsbewegung des Kolbens mechanische Arbeit verrichtet.

Zweckmäßig sind die drei Zylinder in einer Zylinderreihenbank angeordnet, die einen Grundmodul bildet, der sich mit wenigstens einem weiteren solchen Grundmodul in Boxer-, Reihen-, V-, W- oder Stern-Anordnung kombinieren lässt.

Die Hubkolben des Grundmoduls arbeiten zweckmäßig zueinander parallel, gegebenenfalls mit identischen Hüben. Dank eines deutlich kleineren Totvolumens im mittleren Zylinder braucht der Hubkolben im mittleren Zylinder wesentlich weniger Energie, um im Verlauf des kombinierten Ausschiebe- und Kompressionstakts schließlich bis auf den gleichen Druck zu komprimieren, wie jeder daneben liegende Zylinder. Sobald vor der Zündung Druckgleichheit erzielt ist, wird die Überströmverbindung geöffnet, wobei dank des Druckgleichgewichts zunächst keine spürbare Überströmung stattfindet. Nach der Zündung im äußeren Zylinder steigt der Verbrennungsdruck, der den Hubkolben im äußeren Zylinder direkt und über die Überströmverbindung nun auch den Hubkolben im mittleren Zylinder beaufschlagt, so dass beide Hubkolben einen Arbeitstakt ausführen. Da dann für die Expansion des Arbeitsdrucks das zusätz liche Volumen im mittleren Zylinder nutzbar ist, lässt sich der Verbrennungsdruck nahezu total expandieren, im Idealfall bis auf den Atmosphärendruck, wobei dank der Expansion auch die Temperatur deutlich vermindert ist, wenn die beiden Hubkolben ihre unteren Totpunkte erreichen. Im anderen äußeren Zylinder ist in der gleichen Zeit ein Ansaugtakt durchgeführt worden. Nach der neuerlichen Bewegungsumkehr aller Hubkolben kooperiert der mittlere Zylinder mit dem anderen äußeren Zylinder auf die vorbeschriebene Weise.

Zweckmäßig ist der Hub des mittleren Hubkolbens verschieden von den Hüben der äußeren Hubkolben. So lässt sich z.B. ohne vergrößerten mittleren Hubkolben ein großer Expansionsraum bilden, was die axialen Abmessungen gering hält.

Zweckmäßig ist der Pleuelwinkel des mittleren Hubkolbens verschieden von denen der äußeren Hubkolben. Dann erreicht der mittlere Hubkolben seinen Totpunkt vor- oder nacheilend, z.B. um einem Zündverzug Rechnung zu tragen.

Bei einer zweckmäßigen Ausführungsform weisen die beiden äußeren Zylinder Ein- und Auslassventile auf, während der mittlere Zylinder zumindest ein Auslassventl besitzt. Dieses Auslassventil wird benutzt, um aus dem mittleren Zylinder expandiertes und relativ kühles Abgas auszuschieben. Da der mittlere Zylinder im Zweitaktverfahren arbeitet, wird das Auslassventil nur über einen Teil des Ausschiebe- und Kompressionstaktes geöffnet, um im kleineren Totraum des mittleren Zylinders bis zu einer bestimmten Hubposition den gleichen Druck aufbauen zu können, der im äußeren, gerade dem Kompressionstakt ausführenden Zylinder bis zum Öffnen der Überströmverbindung erreicht wird.

Bei einer zweckmäßigen Ausführungsform ist das Absperrglied der Überströmverbindung ein Schieber oder ein Kolbenventil. Sowohl der Schieber als auch das Kolbenventil vermeiden in der Absperrstellung einen unerwünschten Totraum.

Gemäß eines weiteren wichtigen Aspekts weist der mittlere Zylinder einen größeren Zylinderdurchmesser auf als die beiden äußeren Zylinder. Dies vergrößert den zur Expansion nutzbaren Raum und auch die Beaufschlagungsfläche des Hubkolbens beim Arbeitstakt.

Zweckmäßig sind die Arbeitstakte der beiden äußeren Zylinder um 360 Grad des Kurbelwellendrehwinkels zueinander versetzt. Auf diese Weise arbeitet der mittlere Zylinder ideal wechselweise mit jedem äußeren Zylinder bei dessen Arbeitstakt zusammen.
Ein weiterer wichtiger Gesichtspunkt besteht darin, dass das Auslassventil des mittleren Zylinders während des Ausschiebe- und Kompressionstaktes dessen Hubkolbens nur zwischen dem unteren Totpunkt und einer vorbestimmten Hubposition unterhalb des oberen Totpunktes aufsteuerbar ist. So lange das Auslassventil offen ist, wird expandiertes kühles Abgas ausgeschoben. Der Schließzeitpunkt des Auslassventils wird so gewählt, dass im mittleren Zylinder nach Schließen des Auslassventils kurz vor Erreichen des oberen Totpunktes wegen des kleineren Totraumes der gleiche Druck herrscht, wie im äußeren, gerade den Kompressionstakt ausführenden Zylinder.

Um den Füllungsgrad in jedem Zylinder zu verbessern, ist es zweckmäßig wenn der Brennkraftmotor eine Aufladevorrichtung aufweist.

Besonders zweckmäßig wird dank der parallelen Bewegung der Hubkolben des Grundmoduls dessen Kurbelgehäuse als Ladepumpe benutzt. Die Ladevorrichtung kann, vorzugsweise, vordringlich zum Laden des mittleren Zylinders verwendet werden, wobei sich dann ein Ladeverhältnis von etwa 1:3 erzielen lässt. Zu diesem Zweck ist es vorteilhaft, im mittleren Zylinder mindestens ein zwangsgesteuertes Einlassventil vorzusehen, über welches der Zylinder mit einer brennstofffreien Ladeluftzufuhr verbindbar ist.

Hierbei dient das Einlassventil als Spülventil während das Ausschiebe- und Kompressionstaktes im mittleren Zylinder, und zwar zumindest bis zum Schließen des Auslassventils. Es wird auf diese Weise durch die Frischluftzufuhr das Ausschieben des Abgase unterstützt, und für den nachfolgenden Arbeitstakt im mittleren Zylinder Frischluft bereitgehalten, die für eine zweckmäßige Nachverbrennung von Brennstoff aus dem äußeren Zylinder nutzbar ist.

Diese Nachverbrennung läuft relativ mager und mit hoher Temperatur ab, was die Leistungsabgabe erhöht. Dieser Restbrennstoff aus dem äußeren Zylinder könnte im äußeren Zylinder selbst kaum vollständig verbrannt werden. Ein weiterer Vorteil der Ladeluftzufuhr zumindest zum mittleren Zylinder ist eine wünschenswerte Temperaturabsenkung, gegebenenfalls bei Verwendung eines Ladeluftkühlers.

Bei einer zweckmäßigen Ausführungsform weist das Grundmodul als Benzin- oder Gasmotor Zündvorrichtungen nur für die beiden äußeren Zylinder auf, und natürlich auch nur Brennstoffzuführvorrichtungen für diese beiden äußeren Zylinder.

Bei einer anderen zweckmäßigen Ausführungsform weist das Grundmodul als Dieselmotor Glühvorrichtungen und Brennstoffzuführvorrichtungen nur für die beiden äußeren Zylinder auf. Diese reduzierte Ausstattung verringert die Herstellungskosten und das Gewicht in beiden Fällen.

Bei einer zweckmäßigen Ausführungsform weist der Hubkolben des mittleren Zylinders bei unter einander gleichen Zylinderhöhen einen den Totraum im mittleren Zylinder reduzierenden, erhabenen Kolbenboden auf.

Da der mittlere Kolben bei seinen häufigeren Arbeitstakten relativ hohe Kraft auf die Kurbelwelle ausübt, ist es zweckmäßig, die Kurbelwelle auch zwischen den Kurbelzapfen für die drei Hubkolben zu lagern und das Pleuel des mittleren Hubkolbens zu verstärken.

Zweckmäßig sind ferner die Ventile bzw. Schieber nockenwellenbetätigt, um präzise Steuerzeiten abhängig von der Kurbelwellendrehung zu erzielen.

Ausführungsformen des Erfindungsgegenstandes werden anhand der Zeichnung erläutert. Es zeigen:
- Fig. 1: einen Längsschnitt durch ein Grundmodul des Brennkraftmotors,
- Fig. 2: eine vergrößerte Detailvariante des Brennkraftmotors im Zylinderkopfbereich,
- Fig. 3: eine weitere Ausführungsform des Brennkraftmotors bestehend aus zwei Grundmodulen im Boxeranordnung,
- Fig. 4: ein aus zwei Grundmodulen bestehenden Brennkraftmotor,
- Fig. 5: eine Ladeluftleitungen zeigende Außenansicht des Brennkraftmotors von Fig. 4, und
- Fig. 6: verschiedene Zylinder des Brennkraftmotors von Fig. 4 und 5.

Ein in Fig. 1 gezeigter Brennkraftmotor M ist entweder ein Benzin- oder Gas-(Wasserstoff) oder ein Dieselmotor und weist als Grundmodul A drei Zylinder in einer Zylinderreihenbank 2 eines Motorgehäuses 1 mit einer Kurbelkammer 3 auf. In jedem Zylinder ist ein Hubkolben 10, 11, 12 enthalten, wobei, vorzugsweise, der Zylinder- und Kolbendurchmesser im mittleren Zylinder größer ist als in den beiden äußeren Zylinder. Die Hubkolben 10, 11, 12, sind über Pleuel 9 mit Kurbelzapfen 5a, 5b, 5c einer Kurbelwelle 4 verbunden. Das Pleuel 9 des mittleren Hubkolbens 12 könnte verstärkt oder stärker als die anderen sein. Die Kurbelzapfen 5a, 5b, 5c liegen in einer gemeinsamen, parallel zur Achse der Kurbelwelle 4 liegenden Achse 6, so dass sich die Hubkolben 10, 11, 12, parallel zu einander bewegen.

Die beiden äußeren Zylinder arbeiten im Viertaktverfahren, während der mittlere Zylinder im Zweitaktverfahren arbeitet. Die Kurbelwelle 4 ist an ihren Enden in Lagern 7 und auch zwischen den Kurbelzapfen 5a, 5b, 5c, in Lagern 8 gelagert. In einem Zylinderkopf 13 sind für die beiden äußeren Zylinder Ein- und Auslassventile 18 vorgesehen, die zwangsgesteuert sind (z. B. durch wenigstens eine Nockenwelle, nicht gezeigt). Die beiden äußeren Zylinder haben auch jeweils zumindest eine Zündvorrichtung oder Glühvorrichtung 19 und auch jeweils eine Brennstoffzufuhreinrichtung (nicht gezeigt), die beispielsweise mit Brennstoffeinspritzung arbeitet. Hierbei können verschiedene populäre Enspritzverfahren angewendet werden. Auch eine Brennstoffzufuhr über Vergaser ist möglich. Der mittlere Zylinder hat zumindest ein Auslassventil 27, das zwangsgesteuert ist. In der gezeigten Ausführungsform des Grundmoduls A ist im mittleren Zylinder ferner zumindest ein zwangsgesteuertes Einlassventil 28 vorgesehen. Dieses Einlassventil ist nicht unbedingt notwendig, jedoch dann zweckmäßig, wenn der Brennkraftmotor M beispielsweise mit einer Ladevorrichtung betrieben wird, wie dies weiter unten, insbesondere anhand der Fig. 4 bis 6 beschrieben ist.

Da das Grundmodul mit parallel arbeitenden Hubkolben betrieben wird, entstehen in der Kurbelkammer 3 erhebliche Druckimpulse, so dass die Kurbelkammer 3 zweckmäßig als Ladepumpe der Ladevorrichtung verwendbar ist, um zumindest den mittleren Zylinder aufzuladen, und zwar über das Enlassventil 28. Zu diesem Zweck können Einlassund Auslasseinrichtungen 25,26 für die Kurbelkammer 3 vorgesehen sein, wobei diese Auslassvorrichtung dann zumindest mit dem Einlassventil 28 verbunden ist.

Die Toträume der beiden äußeren Zylinder sind mit 15 und 16 angedeutet. Der Totraum 17 des mittleren Zylinders ist erheblich kleiner als die Toträume 15, 16. Dies wird beispielsweise dadurch erzielt, dass der Hubkolben 12 im mittleren Zylinder einen erhabenen Kolbenboden 14 aufweist und/oder aufgrund des unterschiedlichen

Hubs des Hubzylinders 12 oder mit einem anderen Pleuelwinkel des Pleuels 9 des mittleren Hubkolbens 12 relativ zu den anderen Pleueln 9. Ein deutlich größerer Zylinder- bzw. Kolbendurchmesser des mittleren Zylinders führt zu einer besseren Leistungsausbeute und Energieeinsparung.

Zwischen dem Totraum 15 bzw. 16 jedes äußeren Zylinders und dem Totraum 17 des mittleren Zylinders sind Überströmverbindungen 20, 21 vorgesehen, die jeweils durch ein zwangsgesteuertes Absperrglied G geöffnet und geschlossen werden. In dem in Fig. 1 gezeigten Grundmodul A sind die Absperrglieder G Schieber 22, 23, die in etwa parallel zur Hubrichtung der Hubkolben verschiebbar im Zylinderkopf 13 angeordnet sind. Zwischen den Kurbelzapfen 5a, 5b, 5c können Ausgleichsmassen 24 auf der Kurbelwelle 4 angeordnet sein.

### Funktion:

Der in Fig. 1 links gezeigt Hubkolben 10 führt über einen Kurbelwellendrehwinkel von 720 Grad vier Takte aus. Der erste Takt ist der Ansaugtakt mit einer Bewegung vom oberen Totpunkt zum unteren Totpunkt, wobei das Einlassventil offen und das Auslassventil zu ist. Der zweite Takt ist ein Verdichtungstakt, bei dem sich der Hubkolben 10 von unterem Totpunkt zum oberen Totpunkt bewegt, wobei Einlass- und Auslassventil geschlossen sind. Beim Ende des Verdichtungstaktes erfolgt die Zündung. Der dritte Takt ist ein Arbeitstakt, bei dem sich der Hubkolben 10 vom oberen Totpunkte zum unteren Totpunkt bewegt, wobei die Einlass- und Auslassventile geschlossen sind. Der vierte Takt ist ein Ausschiebetakt, bei dem sich der Hubkolben 10 vom unteren Totpunkt zum oberen Totpunkt bewegt, und bei dem das Auslassventil geöffnet und das Einlassventil geschlossen ist.

Der in Fig. 1 rechte Hubkolben 11 führt seine vier Takte mit einer 360 Grad Versetzung gegenüber den Takten des linken Zylinders durch.

Während der in Fig. 1 linke Hubkolben 10 seinen Ansaugtakt ausführt, ist die Überströmverbindung 20 geschlossen, hingegen die Überströmverbindung 21 geöffnet. Der mittlere Hubkolben 12 kooperiert mit dem rechten Hubkolben 11, dahingehend, dass der Verbrennungsdruck aus dem in Fig. 1 rechten Zylinder über die Überströmverbindung 21 auch auf den mittleren Hubkolben 12 einwirkt, der Leistung an die Kurbelwelle 4 abgibt. Im mittleren Zylinder ist während dieses Arbeitstakts das Auslassventil geschlossen, und falls vorhanden, auch das Einlassventil 27. Beim Verdichtungstakt des linken Hubkolbens 10 wird ab dem unteren Totpunkt das Auslassventil 27 des mittleren Zylinders geöffnet, wie auch das Auslassventil des in Fig. 1 rechten Zylinders. Die Abgase werden ausgeschoben. Abhängig von der Größe des Totraums 17 und dessen Verhältnis zum Totraum 15 wird ab etwa 45 Grad Kurbelwellendrehwinkel vor dem oberen Totpunkt das Auslassventil 27 des mittleren Zylinders geschlossen. Der mittlere Hubkolben 12 beginnt dann zu verdichten, da beide Absperrglieder G in der Schließstellung sind. Sobald die Drücke in den Toträumen 15,17 gleich sind, wird der Schieber 22 geöffnet, in etwa mit der Zündung im linken äußeren Zylinder, oder vor- bzw. nacheilend zur Zündung. Der Verbrennungsdruck im in Fig. 1 linken Zylinder wirkt nun auch auf den mittleren Hubkolben 12, der Leistung auf die Kurbelwelle 4 überträgt und vor allem zusätzliches Expansionsvolumen bereitstellt, um den Verbrennungsdruck total oder nahezu total zu expandieren, bis dieser nahe bei Atmosphärendruck liegt.

Falls der Brennkraftmotor M über eine Aufladevorrichtung verfügt, und im mittleren Zylinder das Enlassventil 27 vorgesehen ist, wird das Einlassventil während das Kompressions- und Ausschiebetakts des mittleren Hubkolbens 12 dann geöffnet, wenn auch das Auslassventil 27 offen ist. Beispielsweise wird das Einlassventil etwa 45 Grad Kurbelwellendrehwinkel nach dem unteren Totpunkt geöffnet und in etwa gleichlaufend mit dem Auslassventil 27 geschlossen, d. h, bei etwa 45 Grad vor dem oberen Totpunkt. Dadurch wird brennstofffreie Frischluft in den mittleren Zylinder eingeführt, um das Abgas auszuschieben (zu spülen) und Frischluft einzubringen. Diese Frischluft kann zur Nachverbrennung von Brennstoff aus dem in Fig. 1 linken Zylinder benutzt werden, wobei diese Nachverbrennung mager und mit hoher Temperatur abläuft, d.h. eine günstige Leistungsausbeute ermöglicht.

In etwa bei Erreichen des unteren Totpunkts werden beide Schieber 22, 23 geschlossen. Der in Fig. 1 linke Hubkolben 10 führt dann seinen Ausschiebetakt aus, während der in Fig. 1 rechte Hubkolben 11 seinen Verdichtungstakt ausführt, bis der in Fig. 1 rechter Schieber 23 erneut geöffnet wird.

Somit führt jeder äußere Hubkolben 10,11 bei jedem dritten Takt einen Arbeitstakt aus, während der mittlere Hubkolben 12 bei jedem zweiten Takt einen Arbeitstakt ausführt.

Die Ausführungsform in Fig. 2 unterscheidet sich von der von Fig. 1 durch eine andere Ausbildung der Absperrglieder G. Anstelle der Schieber 22, 23 werden hier Kolbenventile 31, 32 verwendet, die im Zylinderkopf 13 verschiebbar geführt sind. Jedes Kolbenventil weist eine Ventilplatte 31 und einen Betätigungskolben 32 auf. Für die Ventilplatte 31 sind in der Überströmverbindung 20, 21 zwei beabstandete Ventilsitze 30 und 29 bzw. 34 und 33 vorgesehen. Die Bauweise des Kolbenventils vermeidet in der Schließstellung einen unzweckmäßigen Totraum. Ferner wird das in der Schließstellung befindliche Kolbenventil (in Fig. 2 rechts) durch den Verbrennungsdruck in dichter Anlage an seinem Ventilsitz 33 gehalten. Dies vermeidet Leckverluste.

Fig. 3 zeigt einen Brennkraftmotor M, der aus zwei Grundmodulen A zusammen gesetzt ist, die eine 180°-Boxeranordnung bilden. Zusätzlich zu den Kurbelzapfen 5a, 5b, 5c weist die Kurbelwelle 4' im Kurbelgehäuse 3a um 180 Grad um die Kurbelwellenachse versetzte weitere Kurbelzapfen 5d, 5e und 5f für die drei anderen Hubkolben des unteren Grundmoduls A auf. Die Zündfolge kann überkreuz oder direkt gegenüberliegend gewählt werden. Auch in diesem Brennkraftmotor M kann die Kurbelkammer im Kurbelgehäuse 3 als Ladepumpe einer Ladevorrichtung benutzt werden, oder eine Ladevor richtung ergänzen, falls auch die im Viertaktverfahren arbeitenden Zylinder mit Aufladung betrieben werden.

Da sich im Idealfall eine totale Expansion des Verbrennungsdruckes unter direkter Umwandlung in mechanische Energie im Motor selbst erzielen lässt, sind der Abgasdruck und die Abgastemperatur niedrig. Der Brennkraftmotor lässt sich mit geringer thermische Belastung betreiben, d.h. er benötigt im Betrieb kaum Kühlleistung, eher sogar eine gute Wärmeisolierung. Es wird kaum Restdruck vergeudet, was das Abgassystem entlastet. Speziell mit der Aufladung und dem Einlassventil 27 wird die im Brennstoff enthalten Energie besser genutzt. Gegebenenfalls reicht zum Erfüllen der Abgasvorschriften ein kleiner Katalysator, oder wird ein Katalysator gänzlich entbehrlich (oder ein Rußfilter). Da bereits das Grundmodul mit drei Hubkolben in Reihenanordnung wie ein Vierzylinder arbeitet, und auch entsprechende Leistung abgibt, lassen sich zumindest in Richtung der Kurbelwellenachse kompakte Abmessungen erzielen, und kann das Gewicht des Brennkraftmotors verringert werden. Bei gebauten und betriebenen Prüfmotoren liess sich ein Wirkungsgrad von etwa 50 % oder mehr bei im Vergleich zu leistungsähnlichen herkömmlichen Motoren erzielen, und zwar bei verringertem Gewicht und kleineren Abmessungen und mit geringerem spezifischen Brennstoffverbrauch.

Es wird nachfolgend Bezug auf die Fig. 4 bis 6 genommen, in denen ein aus zwei Grundmodulen A1 und A2 in Reihenanordnung bestehender Motor schematisch dargestellt ist.

Jeder Modul weist drei Zylinder 50, 51 und 52 bzw. 50', 51' und 52' auf, deren Kolben jeweils über ein Pleuel 53 mit einer durchgehenden, beiden Modulen A1 und A2 gemeinsamen Kurbelwelle 54 verbunden sind.

Zwischen Kurbelgehäusen 55 und 55' der Module A1 und A2 liegt eine Trennwand 56.

Die Kurbelwelle 54 ist über ein Antriebselement 57 mit einer beiden Modulen A1 und A2 gemeinsamen Nockenwelle 58 verbunden. Die Nockenwelle 58 steuert je Zylinder ein Einlassventil 59 und ein Auslassventil 60.

Zwischen dem Zylinder 51 bzw. 51' jedes Moduls und den beiden äußeren Zylindern 50, 52 bzw. 50', 52' ist jeweils ein Überströmkanal 61 vorgesehen, der sich durch einen durch die Nockenwelle 58 gesteuerten Schieber 62 absperren lässt. Der mittlere Kolben 51 bzw. 51' weist jeweils eine Erhöhung 63 auf, die das Totvolumen des betreffenden Zylinders im Vergleich zu den äußeren Zylindern deutlich verringert.

An den äußeren Zylindern beider Module A1 und A2 sind Einrichtungen 64 zum Zünden vorgesehen.

Wie Fig. 4 ferner erkennen lässt, ist das Motorgehäuse dreigeteilt, in einen Zylinderkopfteil 65, einen Hauptblock 66 und einen den Hauptblock nach unten abschließenden Wannenteil 67.

Wie aus Fig. 5 hervorgeht, sind an der Außenseite des Motorgehäuses Ladeluftleitungen 68 und 69 bzw. 68' und 69' vorgesehen, die an eine Öffnung 78 bzw. 78' in der Wand des Hauptblocks 66 angeschlossen sind und dementsprechend in Verbindung mit dem Kurbelgehäuse 55 bzw. 55' stehen und die zu Einlassöffnungen 80, 81 bzw. 80', 81' der Zylinder 50 und 52 bzw. 50' und 52' führen. Vor der Öffnung 78 bzw. 78' an der Außenseite des Hauptblocks 66 ist ein Block 79 bzw. 79' angeordnet, der eine Verbindung zwischen der Öffnung 78 bzw. 78' und den Ladeluftleitungen 68, 69 bzw. 68', 69' herstellt. Ferner weist der Block einen Durchgang zu der Öffnung 78 bzw. 78' auf, in der ein Rückschlagventil 70 bzw. 70' vorgesehen ist. Schließlich mündet in den Block eine mit der Öffnung 78 bzw. 78' verbundene Leitung 73 ein, die eine Verbindung zwischen den Kurbelgehäusen 55 und 55' herstellt und deren Durchlassquerschnitt sich mit Hilfe eines Drehschiebers 74 einstellen lässt.

Die Ladeluftleitungen 68 und 69 bzw. 68' und 69' stehen mit den Einlassventilen 59 der Zylinder 50, 52 bzw. 50', 52' in Verbindung. Von den Ladeluftleitungen 68 und 69 bzw. 68' und 69' zweigt jeweils eine durchgehende Verbindungsleitung 75 bzw. 75' ab, in der Rückschlagventile 76 und 77 bzw. 76' und 77' vorgesehen sind und die in Verbindung mit einer Einlassöffnung 82 bzw. 82' des Zylinders 51 bzw. 51' steht.

Die Bezugszahlen 83 bzw. 83' und 84 in Fig. 6 weisen auf Auslassöffnungen der Zylinder 50, 50', 51 hin.

Im folgenden wird die Funktionsweise des anhand der Fig. 4 bis 6 beschriebenen Brennkraftmotors erläutert.

Wie bei den vorangehenden Ausführungsbeispielen arbeiten die äußeren Zylinder 50, 52 bzw. 50', 52' der Module A1 und A2 unter Brennstoffzufuhr im Viertaktbetrieb, wobei diese Zylinder innerhalb der Module zueinander um 360° versetzt tätig sind. Die Module A1 und A2 insgesamt arbeiten zueinander um 180° versetzt, d.h. wenn die Kolben der Zylinder 50,51 und 52 am oberen Totpunkt sind, befinden sich die Zylinder 50', 51' und 52' am unteren Totpunkt und umgekehrt. In die mittleren Zylinder 51, 51' strömt bei deren Abwärtsbewegung der Kolben durch den betreffenden Überströmkanal 61 entzündetes Gas aus einem der benachbarten Zylinder, das im nächsten Takt bei der Aufwärtsbewegung des Kolbens durch das betreffende Auslassventil 60 und die Auslassöffnung 84 hindurch (Fig. 6b) aus dem mittleren Zylinder ausgestoßen wird.

Bei dem Ausführungsbeispiel nach den Fig. 4 bis 6 werden die äußeren Zylinder 50, 52 bzw. 50', 52' in deren Ansaugtakt durch Druckluft aus dem Kurbelgehäuse 55 bzw. 55' aufgeladen. Die Druckluft entsteht dadurch, dass sich in dieser Phase alle drei Kolben in Richtung Kurbelgehäuse bewegen und die Luft im Kurbelgehäuse verdichten.

Ein solcher Aufladungsvorgang wird nachfolgend beispielhaft anhand der Aufladung des Zylinders 50 erläutert.

Während der Ansaug- bzw. Aufladungsphase des Zylinders 50, in der sich der Kolben in Richtung zum Kurbelgehäuse 55 bewegt, gelangt Druckluft durch die Auslassöffnung 78, die Ladeluftleitung 68 und die Einlassöffnung 80 hindurch in den Zylinder 50. Das Auslassventil 60 des Zylinders 50 ist geschlossen. Die Kolben der Zylinder 51 und 52 befinden sich in dieser Ansaugphase des Zylinders 50 in einem Arbeitstakt. Mit der Umkehrung der Kolbenbewegung nach oben beginnt im Zylinder 50 die Verdichtungsphase. Das entsprechende Auslassventil 60 des benachbarten mittleren Zylinders 51 ist geöffnet, so dass durch die Auslassöffnung 84 hindurch Gas aus dem Zylinder 51 ausgeschoben wird. Ebenso ist das Auslassventil 60 des Zylinders 52 geöffnet. Die Einlassventile 59 der Zylinder 51 und 52 und beide Ventile des Zylinders 50 sind geschlossen.

Etwa in einem Winkel von 45° nach dem unteren Totpunkt des Kolbens des mittleren Zylinders 51 wird das Einlassventil 59 dieses Zylinders geöffnet. Druckluft aus dem Kurbelgehäuse 55, die seit der Ansaugphase durch die Rückschlagventile 76, 77 in der Verbindungsleitung 75 eingeschlossen ist, gelangt durch die Einlassöffnung 82 und das Einlassventil 59 hindurch in den Zylinder 51 und spült darin enthaltenes Abgas des vorangehenden Arbeitstaktes aus dem Zylinder aus. Etwa 45° vor dem oberen Totpunkt werden sowohl das Einlassventil 59 als auch das Auslassventil 60 des mittleren Zylinders 51 geschlossen. Auf dem verbliebenen Restweg des Kolbens des mittleren Zylinders 51 erfolgt nun wie im Zylinder 50 eine Verdichtung.

Am oberen Totpunkt des Kolbens des Zylinders 51 sind sowohl im Zylinder 50 als auch im Zylinder 51 etwa gleiche Kompressionsdrücke erreicht und der betreffende Schieber 62 wird unter Freigabe des Überströmkanals 61 geöffnet. Durch die Druckgleichheit in beiden Zylindern kommt es in diesem Moment noch nicht zur Strömung durch den Überströmkanal 61 und die Entzündung des Brennstoffluftgemischs im Zylinder 50 wird nicht gestört. Erst im weiteren Verlauf kommt es durch Druckanstieg im Zylinder 50 auch zur Beaufschlagung des Kolbens des Zylinders 51 durch überströmende heiße Verbrennungsgase.

Durch die Ausspülung des Zylinders 51 befindet sich im Zylinder 51 komprimierte Frischluft, die für eine Nachverbrennung des in den Zylinder 51 übergeströmten Gases und damit für eine weitere Wirkungsgraderhöhung sorgt.

Während die Luft im Kurbelgehäuse 55 komprimiert wird, entsteht im Kurbelgehäuse 55' durch den gleichzeitigen Hub der drei Kolben ein Unterdruck, und Luft wird durch den Block 79' hindurch in das Kurbelgehäuse 55' angesaugt. Über die Verbindungsleitung 73 und durch Öffnung des darin befindlichen Drehschiebers 74 lässt sich der durch den jeweils anderen Modul A1 bzw. A2 erzeugte Ladeluftdruck regulieren.

Es versteht sich, dass für den in den Fig. 4 bis 6 beschriebenen Motor eine Trockensumpfschmierung verwendet wird, die eine Ladung der Zylinder mit ölfreier Luft ermöglicht.

## Patentansprüche

1. Brennkraftmotor mit einem ersten (50, 52) zum Betrieb mit Brennstoffzufuhr und einem zweiten (51) zum Betrieb ohne eigene Brennstoffzufuhr vorgesehenen Zylinder und einer zwischen den Zylindern (50, 52; 51) gebildeten Überströmverbindung (20, 21; 61) mit einem Absperrglied (22,23; 62), dass sich während des Arbeitstaktes des ersten Zylinders (50, 52) in einer Offenstellung halten lässt, wobei sich die Kolben in den beiden Zylindern (50-52) in Bezug auf den oberen und unteren Totpunkt im wesentlichen synchron zusammen in gleicher Richtung bewegen, das Totvolumen (17) des zweiten Zylinders (51) kleiner als das (15, 16) des ersten Zylinders ist (50, 52) und der zweite Zylinder (51) ein zum Öffnen während der Kompressionsphase des ersten Zylinders (50, 52) vorgesehenes Auslassventil (27; 60) umfasst,
**dadurch gekennzeichnet,**
**dass** das Auslassventil (27; 60) des zweiten Zylinders (51) schließt, bevor der Kolben des zweiten Zylinders (51) seinen oberen Totpunkt erreicht, so dass sich im zweiten Zylinder (51) ein beim Öffnen des Absperrgliedes (22, 23; 62) vorhandener Kompressionsdruck einstellt.

2. Brennkraftmotor nach Anspruch 1,
**dadurch gekennzeichnet,**
**dass** das Absperrglied (22, 23; 62) zum Öffnen bei Gleichheit der Kompressionsdrücke in den beiden Zylindern (50, 52: 51) vorgesehen ist.

3. Brennkraftmotor nach Anspruch 1 oder 2,
**dadurch gekennzeichnet,**
**dass** der zweite Zylinder (51) ein Einlassventil (28; 59) aufweist, durch das während der Kompressionsphase des ersten Zylinders (50, 52) bei geöffnetem Auslassventil (27; 60) Frischluft in den zweiten Zylinder (51) eindrückbar ist.

4. Brennkraftmotor nach einem der Ansprüche 1 bis 3,
**dadurch gekennzeichnet,**
**dass** ein dritter, dem ersten Zylinder (50) entsprechender Zylinder (52) vorgesehen ist, der gegenüber dem ersten Zylinder (50) um 360° versetzt arbeitet.

5. Brennkraftmotor nach Anspruch 4,
**dadurch gekennzeichnet,**
**dass** die drei Zylinder (50-52) in einer Zylinderreihenbank (2) angeordnet sind, die einen Grundmodul bildet, der mit wenigstens einem weiteren solchen Grundmodul in Boxer-, Reihen-, V-, W- oder Stern-Anordnung kombinierbar ist.

6. Brennkraftmotor nach Anspruch 4 oder 5,
**dadurch gekennzeichnet,**
**dass** die Kolben (10, 11, 12) der drei Zylinder mit Kurbelwellenzapfen (5a, 5b, 5c) einer Kurbelwelle verbunden sind, die in einer, zumindest im wesentlichen gemeinsamen, zur Kurbelwellenachse parallelen Achse (6) liegen.

7. Brennkraftmotor nach einem der Ansprüche 4 bis 6,
**dadurch gekennzeichnet,**
**dass** die drei Hubkolben (10, 11, 12) identische Hübe haben oder dass der Hub des mittleren Hubkolbens (12) verschieden ist gegenüber den identischen Hüben der beiden äußeren Hubkolben (10,11).

8. Brennkraftmotor nach einem der Ansprüche 4 bis 7,
**dadurch gekennzeichnet,**
**dass** der Pleuelwinkel des Pleuels (9) des mittleren Hubkolbens (12) geringfügig verschieden ist von den Pleuelwinkeln der Pleuel der beiden äußeren Hubkolben (11, 13).

9. Brennkraftmotor nach einem der Ansprüche 4 bis 8,
**dadurch gekennzeichnet,**
**dass** das Absperrglied (G) der Überströmverbindung (20,21) ein Schieber (22; 62) oder ein Kolbenventil (31, 32) ist.

10. Brennkraftmotor nach einen der Ansprüche 4 bis 9,
**dadurch gekennzeichnet,**
**dass** der mittlere Zylinder einen größeren Zylinderdurchmesser aufweist als die beiden äußeren Zylinder.

11. Brennkraftmotor nach einem der Ansprüche 4 bis 10,
**dadurch gekennzeichnet,**
**dass** das Auslassventil (27) des mittleren Zylinders während des Ausschiebe- und Kompressionstakts seines Hubkolbens (12) nur zwischen dem unteren Totpunkt und einer vorbestimmten Hubposition unterhalb des oberen Totpunkts, vorzugsweise bei etwa 45 Grad Kurbelwellenwinkel vor dem oberen Totpunkt, aufsteuerbar ist.

12. Brennkraftmotor nach einem der Ansprüche 4 bis 11,
**dadurch gekennzeichnet,**
**dass** eine Aufladevorrichtung vorgesehen ist.

13. Brennkraftmotor nach Anspruch 12,
**dadurch gekennzeichnet,**
**dass** die Aufladevorrichtung das Kurbelgehäuse (3, 3a) als Ladepumpe umfasst.

14. Brennkraftmotor nach einem der Ansprüche 3 bis 13,
**dadurch gekennzeichnet,**
**dass** das Einlassventil (28) des mittleren Zylinders als Spülventil während des Ausschiebe- und Kompressionstakts im mittleren Zylinder zumindest bis zum Schließen des Auslassventils (27) aufsteuerbar ist, vorzugsweise ab etwa 45 Grad Kurbelwellendrehwinkel nach dem unteren Totpunkt.

15. Brennkraftmotor nach einem der Ansprüche 5 bis 14,
**dadurch gekennzeichnet,**
**dass** das Grundmodul (A; A1, A2) als Benzin- oder Gasmotor Zündvorrichtungen (19, 64) nur für die beiden äußeren Zylinder (50,52) aufweist.

16. Brennkraftmotor nach einem der Ansprüche 5 bis 15,
**dadurch gekennzeichnet,**
**dass** das Grundmodul als Dieselmotor Glühvorrichtungen (19) nur für die beiden äußeren Zylinder aufweist.

17. Brennkraftmotor nach einem der Ansprüche 4 bis 16,
**dadurch gekennzeichnet,**
**dass** der Hubkolben (12) des mittleren Zylinders bei unter einander gleichen Zylinderhöhen einen dem Totraum (17) reduzierenden, erhabenen Kolbenboden (14) aufweist.

18. Brennkraftmotor nach einem der Ansprüche 1 bis 17,
**dadurch gekennzeichnet,**
**dass** die Kurbelwelle (4, 4') des Motors auch zwischen den Pleuel-Kurbelzapfen (5a, 5b, 5c) gelagert ist.

19. Brennkraftmotor nach wenigstens einem der vorhergehenden Ansprüche,
**dadurch gekennzeichnet,**
**dass** Ventile (18, 27, 28, 31, 32, 59, 60) und das Absperrglied (22, 23; 62) über die Kurbelwelle (4, 4a; 54) des Motors nockenwellenbetätigt sind.

20. Brennkraftmotor nach einem der Ansprüche 5 bis 19,
**dadurch gekennzeichnet,**
**dass** zwei Grundmodule (A1, A2) in Reihenanordnung vorgesehen sind, die um 180° versetzt zueinander arbeiten und deren Kurbelgehäuse (55; 55') als Ladepumpen dienen, wobei zwischen den Ladepumpen eine Verbindungsleitung (75) mit einer Einrichtung (74) zur Einstellung des Durchlassquerschnittes der Verbindungsleitung (75) besteht.

## Claims

1. Internal combustion engine having a first cylinder (50, 52) for operation with a fuel supply and a second cylinder (51) for operation without a dedicated fuel supply, and having a crossflow connection (20, 21; 61) which is formed between the cylinders (50, 52; 51) with a shut-off member (22, 23; 62) which can be held in an open position during the work stroke of the first cylinder (50, 52), the pistons in the two cylinders (50-52) moving substantially synchronously together in the same direction in relation to the top and bottom dead centre, the dead volume (17) of the second cylinder (51) being smaller than that (15, 16) of the first cylinder (50, 52), and the second cylinder (51) comprising an outlet valve (27; 60) which is provided for opening during the compression phase of the first cylinder (50, 52), **characterized in that** the outlet valve (27; 60) of the second cylinder (51) closes before the piston of the second cylinder (51) reaches its top dead centre, with the result that a compression pressure which prevails during opening of the shut-off member (22, 23; 62) is set in the second cylinder (51).

2. Internal combustion engine according to Claim 1, **characterized in that** the shut-off member (22, 23; 62) is provided so as to open in the case of equality of the compression pressures in the two cylinders (50, 52; 51).

3. Internal combustion engine according to Claim 1 or 2, **characterized in that** the second cylinder (51) has an inlet valve (28; 59), through which fresh air can be pressed into the second cylinder (51) when the outlet valve (27; 60) is open during the compression phase of the first cylinder (50, 52).

4. Internal combustion engine according to one of Claims 1 to 3, **characterized in that** a third cylinder (52) is provided which corresponds to the first cylinder (50) and operates in a manner staggered by 360° with respect to the first cylinder (50).

5. Internal combustion engine according to Claim 4, **characterized in that** the three cylinders (50-52) are arranged in a cylinder bank (2) which forms a basic module which can be combined with at least one further basic module of this type in a boxer, inline, V, W or radial arrangement.

6. Internal combustion engine according to Claim 4 or 5, **characterized in that** the pistons (10, 11, 12) of the three cylinders are connected to crankshaft journals (5a, 5b, 5c) of a crankshaft which lie in an at least substantially common axis (6) which is parallel to the crankshaft axis.

7. Internal combustion engine according to one of Claims 4 to 6, **characterized in that** the three reciprocating pistons (10, 11, 12) have identical strokes, or **in that** the stroke of the middle reciprocating piston (12) is different from the identical strokes of the two outer reciprocating pistons (10, 11).

8. Internal combustion engine according to one of Claims 4 to 7, **characterized in that** the connecting rod angle of the connecting rod (9) of the middle reciprocating piston (12) is slightly different from the connecting rod angles of the connecting rods of the two outer reciprocating pistons (11, 13).

9. Internal combustion engine according to one of Claims 4 to 8, **characterized in that** the shut-off member (G) of the crossflow connection (20, 21) is a slide (22; 62) or a piston valve (31, 32).

10. Internal combustion engine according to one of Claims 4 to 9, **characterized in that** the middle cylinder has a larger cylinder diameter than the two outer cylinders.

11. Internal combustion engine according to one of Claims 4 to 10, **characterized in that**, during the exhaust and compression stroke of its reciprocating piston (12) the outlet valve (27) of the middle cylinder can be opened only between the bottom dead centre and a predetermined stroke position below top dead centre, preferably at about 45 degrees crank angle before top dead centre.

12. Internal combustion engine according to one of Claims 4 to 11, **characterized in that** a supercharging apparatus is provided.

13. Internal combustion engine according to Claim 12, **characterized in that** the supercharging apparatus comprises the crankcase (3, 3a) as charging pump.

14. Internal combustion engine according to one of Claims 3 to 13, **characterized in that** the inlet valve (28) of the middle cylinder can be opened as a flushing valve during the exhaust and compression stroke in the middle cylinder at least until the outlet valve (27) is closed, preferably from approximately 45 degrees rotary crank angle after bottom dead centre.

15. Internal combustion engine according to one of Claims 5 to 14, **characterized in that** the basic module (A; A1, A2) has, as a petrol or gaseous fuel engine, ignition apparatuses (19, 64) only for the two outer cylinders (50, 52).

16. Internal combustion engine according to one of Claims 5 to 15, **characterized in that** the basic module has, as a diesel engine, glow apparatuses (19) only for the two outer cylinders.

17. Internal combustion engine according to one of Claims 4 to 16, **characterized in that** the reciprocating piston (12) of the middle cylinder has an elevated piston head (14) which reduces the dead space (17) in the case of cylinder heights which are identical among one another.

18. Internal combustion engine according to one of Claims 1 to 17, **characterized in that** the crankshaft (4, 4') of the engine is also mounted between the connecting rod crank journals (5a, 5b, 5c).

19. Internal combustion engine according to at least one of the preceding claims, **characterized in that** valves (18, 27, 28, 31, 32, 59, 60) and the shut-off member (22, 23; 62) are actuated by camshaft via the crankshaft (4, 4a; 54) of the engine.

20. Internal combustion engine according to one of Claims 5 to 19, **characterized in that** two basic modules (A1, A2) are provided in a series arrangement, which basic modules (A1, A2) operate in a manner staggered by 180° with respect to one another, and the crankcases (55; 55') of which serve as charging pumps, there being a connecting line (75) with a device (74) for setting the passage cross section of the connecting line (75) between the charging pumps.

## Revendications

1. Moteur à combustion interne comprenant un premier cylindre (50, 52) prévu pour le fonctionnement avec apport de combustible, et un second cylindre (51) prévu pour le fonctionnement sans apport propre de combustible, et une liaison de déversement (20, 21 ; 61) formée entre les cylindres (50, 52 ; 51) avec un organe d'obturation (22, 23 ; 62) qui peut être maintenu dans une position ouverte pendant le temps de travail du premier cylindre (50, 52), dans lequel les pistons dans les deux cylindres (50-52) se déplacent, par référence au point mort haut et au point mort bas ensemble de manière sensiblement synchrone et dans la même direction, le volume mort (17) du second cylindre (51) est plus petit que le volume mort (15, 16) du premier cylindre (50, 52) et le second cylindre (51) inclut une soupape d'échappement (27 ; 60) prévue pour s'ouvrir pendant la phase de compression du premier cylindre (50, 52),
**caractérisé en ce que**
la soupape d'échappement (27 ; 60) du second cylindre (51) se ferme avant que le piston du second cylindre (51) a atteint son point mort haut, de sorte qu'il s'établit dans le second cylindre (51) une pression de compression présente à l'ouverture de l'organe d'obturation (22, 23 ; 62).

2. Moteur à combustion interne selon la revendication 1,
**caractérisé en ce que** l'organe d'obturation (22, 23 ; 62) est prévu pour s'ouvrir en cas d'égalité des pressions de compression dans les deux cylindres (50, 52 ; 51).

3. Moteur à combustion interne selon la revendication 1 ou 2,
**caractérisé en ce que** le second cylindre (51) comprend une soupape d'admission (28 ; 59) au moyen de laquelle, pendant la phase de compression du premier cylindre (50, 52) alors que la soupape d'admission (27 ; 60) est ouverte, de l'air frais peut être introduit sous pression dans le second cylindre (51).

4. Moteur à combustion interne selon l'une des revendications 1 à 3, **caractérisé en ce qu'**il est prévu un troisième cylindre (52) correspondant au premier cylindre (50), qui fonctionne avec un décalage de 360° par rapport au premier cylindre (50).

5. Moteur à combustion interne selon la revendication 4,
**caractérisé en ce que** les trois cylindres (50-52) sont agencés dans un banc de cylindres en rangée (2), qui forme un module de base, lequel peut être combiné avec au moins un autre module de base de ce type dans un agencement de type boxer, en rangée, en V, en W ou en étoile.

6. Moteur à combustion interne selon la revendication 4 ou 5,
**caractérisé en ce que** les pistons (10, 11, 12) des cylindres sont reliés avec des tourillons de vilebrequin (5a, 5b, 5c) d'un vilebrequin, qui sont situés dans un axe (6) au moins sensiblement commun et parallèle à l'axe de vilebrequin.

7. Moteur à combustion interne selon l'une des revendications 4 à 6,
**caractérisé en ce que** les trois pistons alternatifs (10, 11, 12) ont des courses identiques, ou **en ce que** la course du piston alternatif central (12) est différente des courses identiques des deux autres pistons alternatifs extérieurs (10, 11).

8. Moteur à combustion interne selon l'une des revendications 4 à 7,
**caractérisé en ce que** l'angle de la bielle (9) du piston alternatif central (12) est légèrement différent des angles des bielles des deux pistons alternatifs extérieurs (11, 13).

9. Moteur à combustion interne selon l'une des revendications 4 à 8,
**caractérisé en ce que** l'organe d'obturation (G) de la liaison de déversement (20, 21) est un tiroir (22 ; 62) ou une vanne à piston (31,32).

10. Moteur à combustion interne selon l'une des revendications 4 à 9,
**caractérisé en ce que** le cylindre central présente un diamètre de cylindre plus grand que les deux cylindres extérieurs.

11. Moteur à combustion interne selon l'une des revendications 4 à 10,
**caractérisé en ce que** la soupape d'échappement (27) du cylindre central est susceptible d'être pilotée, pendant le temps d'expulsion et de compression de son piston alternatif (12), uniquement entre le point mort bas et une position prédéterminée au-dessous du point mort haut, de préférence à un angle de vilebrequin d'environ 45° avant le point mort haut.

12. Moteur à combustion interne selon l'une des revendications 4 à 11,
**caractérisé en ce qu'**il est prévu un dispositif de suralimentation.

13. Moteur à combustion interne selon la revendication 12,
**caractérisé en ce que** le dispositif de suralimentation inclut le carter de vilebrequin (3, 3a) à titre de pompe de suralimentation.

14. Moteur à combustion interne selon l'une des revendications 3 à 13,
**caractérisé en ce que** la soupape d'admission (28) du cylindre central est susceptible d'être pilotée à titre de soupape de purge pendant le temps d'expulsion et de compression dans le cylindre central, au moins jusqu'à la fermeture de la soupape d'échappement (27), de préférence à partir d'un angle de vilebrequin d'environ 45° après le point mort bas.

15. Moteur à combustion interne selon l'une des revendications 5 à 14,
**caractérisé en ce que** le module de base (A ; A1, A2) comprend, pour un moteur à essence ou pour un moteur à gaz, des dispositifs d'allumage (19, 74) uniquement pour les deux cylindres extérieurs (50, 52).

16. Moteur à combustion interne selon l'une des revendications 5 à 15,
**caractérisé en ce que** le module de base comprend, pour un moteur diesel, des dispositifs à incandescence (19) uniquement pour les deux cylindres extérieurs.

17. Moteur à combustion interne selon l'une des revendications 4 à 16,
**caractérisé en ce que** le piston alternatif (12) du cylindre central présente, alors que les hauteurs des cylindres sont mutuellement égales, un fond de piston surélevé (14) qui réduit le volume mort (17).

18. Moteur à combustion interne selon l'une des revendications 1 à 17,
**caractérisé en ce que** le vilebrequin (4, 4') du moteur est monté sur paliers également entre les tourillons à bielles du vilebrequin (5a, 5b, 5c).

19. Moteur à combustion interne selon l'une au moins des revendications précédentes,
**caractérisé en ce que** les soupapes (18, 27, 28, 31, 32, 59, 60) et l'organe d'obturation (22, 23 ; 62) sont actionnés par un arbre à cames via le vilebrequin (4, 4a ; 54) du moteur.

20. Moteur à combustion interne selon l'une des revendications 5 à 19,
**caractérisé en ce que** deux modules de base (A1, A2) sont prévus dans un agencement en rangée, qui fonctionnent en décalage de 180° l'un par rapport à l'autre, et dont les carters de vilebrequins (55 ; 55') servent de pompes de suralimentation, et dans lequel il existe une conduite de liaison (75) entre les pompes de suralimentation avec un système (74) pour régler la section de passage de la conduite de liaison (75).
